# EUROPÄISCHE PATENTSCHRIFT

(11) **EP 0 560 748 B1**
(45) Veröffentlichungstag und Bekanntmachung des Hinweises auf die Patenterteilung: **02.08.1995**
(21) Anmeldenummer: 93890014.9
(22) Anmeldetag: 02.02.1993
(51) Int. Cl.: E04F 19/04, E04F 15/04

(54) **Halter**
Support
Support

(30) Priorität: 12.03.1992 AT 497/92
(43) Veröffentlichungstag der Anmeldung: 15.09.1993
(73) Patentinhaber: M. Kaindl, A-5020 Salzburg (AT)
(72) Erfinder: Böhm, Helmut, A-1130 Wien (AT)
(74) Vertreter: Brauneiss, Leo, Dipl.Ing.

(56) Entgegenhaltungen:
- DE-A- 3 639 127
- FR-A- 2 576 945
- GB-A- 375 704
- GB-A- 376 352
- US-A- 3 473 278

## Beschreibung

Die Erfindung betrifft einen Halter mit zumindest einem federnden, insbesondere band-, platten- oder stegförmigen Abschnitt, mit dem auf dem Boden verlegtes flächiges Material, z.B. Parkettplatten, Bretter, Laminatbodenplatten od.dgl., in Abstand von einer Wand gedrückt bzw. im Abstand von dieser gehalten bzw. gegeneinandergedrückt wird.

Ein derartiger Halter ist aus der GB-PS 376.352 bekannt.

Bei der Verlegung von Teilen flächigen Materialien für Böden tritt das Problem auf, daß durch Bewegungen bzw. durch Dehnungen und Schrumpfungen des Bodens entstehende Fugen durch eine Abdeckleiste abzudecken sind, wobei es immer schwierig ist, diese Abdeckleiste so zu befestigen, daß sie den Dehnungs- und Schrumpfungsprozeß mitmacht, ohne daß dadurch Fugen zur Mauer entstehen. Dehnungs- und Schrumpfungsprozesse treten hauptsächlich durch die unterschiedliche Luftfeuchtigkeit im Sommer und der Heizungsperiode im Winter auf. Ziel der Erfindung ist es somit, die Anbringung der Abschluß- bzw. Sesselleiste mit der Verlegung des Bodens zu kombinieren und eine einfache und rasche Möglichkeit zu schaffen, um die Anbringung von Sesselleisten in engem Kontakt mit dem verlegten Boden und der Wand sowie eine Bewegungsmöglichkeit für den Boden in Kontakt mit Sesselleisten zu gewährleisten, wobei das verlegte Material federbelastet verbleibt.

Dieses Ziel wird bei einem Halter erfindungsgemäß dadurch erreicht, daß der federnde Abschnitt von einem an die Wand anlegbaren, insbesondere flachen, platten- oder stegförmigen Rückenteil getragen ist, welcher Rückenteil zumindest einen Klemmteil zur Halterung bzw. Aufrasten einer insbesondere in Kontakt mit der Wand und/oder der Oberfläche des flächigen Materials stehenden Abschlußleiste trägt. Der verlegte Boden verbleibt bei seiner Bewegung in Kontakt mit der Abschlußleiste, die Verlegung wird rascher, da die Abschlußleisten einfach zu montieren sind, und der Halter ist konstruktiv einfach herstellbar und einsetzbar. Die Abschlußleiste wird vom Klemmteil federnd an die Mauer und gegen das verlegte Material gedrückt, läßt aber eine Bewegung des verlegten Materials gegen die Federwirkung ohne weiteres zu, während die Lage des Klemmteiles auf dem Halter ortsinvariant verbleibt.

Eine einfache Ausführungsform des Halters ergibt sich dadurch, daß von dem Rückenteil, insbesondere von seinem oberem Bereich, zumindest ein federnder bis in den Bodenbereich reichender Abschnitt nach unten abgeht oder abgebogen ist. Alternativ kann auch eine ausreichende Federwirkung erzielt werden, um das flächige Material in Abstand von der Wand zu halten, wenn vorgesehen ist, daß vom Rückenteil zumindest ein federnder Abschnitt im wesentlichen parallel zum Boden zur Seite abgeht bzw. zur Seite abgebogen ist, welcher Abschnitt in Richtung auf das verlegte Material gekrümmt ist und an welchen Abschnitt ein gegebenenfalls ebener Endbereich zur Abstützung an der Wand anschließt.

Eine stabile Anordnung des erfindungsgemäßen Halters erreicht man, wenn im unteren Endbereich des Rückenteiles in einem im wesentlichen rechten Winkel zumindest ein, vorzugsweise langgestreckter, insbesondere steg- bzw. plattenförmiger, Schenkel, abgeht, der unterhalb des zu verlegenden Materials anzuordnen ist. Die Stabilität des Halters und seine federnde Wirkung wird erfindungsgemäß dadurch erhöht, daß an den federnden Abschnitt in Anschluß an seinen Anlagebereich an die Seitenflächen des zu verlegenden Materials eine Abbiegung anschließt, die im wesentlichen parallel zum Boden bzw. zu dem Schenkel verläuft und unterhalb des zu verlegenden Materials anzuordnen ist.

Die an dem Halter zu befestigende Abschlußleiste ist insbesondere dadurch gekennzeichnet, daß die mit dem Klemmteil zu befestigende Abschlußleiste in ihrer Rückwand eine längsverlaufende Nut aufweist, deren Querschnitt mit zunehmender Tiefe bis zu einem Maximalwert zunimmt, wobei der Abstand der beiden Außenkanten der Nut kleiner ist als die größte Querschnittdicke des Klemmteiles. Eine günstige Verbindung zwischen dem Klemmteil und der Abschlußleiste wird erreicht, wenn der Klemmteil zumindest zwei einander gegenüberliegend federnd gegeneinander- bzw. zusammendrückbare Klemmflächen aufweist, die an die schräg verlaufenden Seitenflächen der Nut anlegbar sind, oder daß der Klemmteil rautenförmigen, quadratischen, runden od.dgl., durch Biegen oder Kanten hergestellten Querschnitt besitzt und gegebenenfalls von einem am Rückenteil befestigten oder einstückig abgehenden Metallband oder von einem am Rückenteil befestigten elastisch verformbaren Klemmkopf aus Kunststoffmaterial od.dgl., gebildet ist, oder daß der Klemmteil einen vom Rückenteil nach vorne auskragenden Steg mit einer nach unten gerichteten Verlängerung umfaßt, und daß die gegebenenfalls unter gleichzeitiger Durchbiegung bzw. Verspannung des Steges aufgrund der Anlage der oberen Kante der Nut gegen den Steg das Ende der Verlängerung an die untere Seitenfläche der Nut angedrückt ist. Letztlich ist eine Abschlußleiste erfindungsgemäß dadurch gekennzeichnet, daß sie zur Befestigung mit einem Halter an ihrer Rückseite eine Anzahl von längs verlaufenden Nuten oder eine durchgehende längsverlaufende Nut aufweist, welche Nut bzw. Nuten sich nach innen zu erweitert bzw. erweitern, und daß gegebenenfalls die untere Seitenfläche der Abschlußleiste geschrägt ist, vorzugsweise in einem Winkel von 5° bis 30°, insbesondere von 10° bis 20°, zur Oberfläche der Abschlußleiste auf die Nut zu geneigt verläuft.

Bevorzugte Ausführungsformen der Erfindung sind der folgenden Beschreibung, den Patentansprüchen und den Zeichnungen zu entnehmen.

Es zeigen Fig.1 bis 5 schematisch den Aufbau eines erfindungsgemäßen Halters; Fig.6,6a,9,12,15 und 17 verschiedene Ausführungsformen erfindungsgemäßer Halter; Fig.7,8,10 und 11 den Einsatz erfindungsgemäßer Halter, Fig.13 eine schematische Ansicht der Rückseite einer Abschlußleiste, Fig.14 verschiedene Ausführungsformen von Klemmabschnitten und Fig.16 und 18 schematische Ansichten weiterer Ausführungsformen.

Fig.1 zeigt den prinzipiellen Aufbau eines erfindungsgemäßen, mehrere Zwecke erfüllenden Halters. Der erfindungsgemäße Halter weist einen Rückenteil 1 auf, mit dem der Halter an die Wand 2 angelegt wird oder - wie mit 12 angedeutet ist - auch an der Wand 2 verschraubt werden kann. Der Rückenteil 1 trägt einen federnden Abschnitt 7, der vom oberen Bereich des Rückenteiles 1 nach unten abgebogen ist und in den Raum ragt. Am Boden des Raumes 3 ist allenfalls auf einer Dämmunterlage 6 flächiges, aus Einzelteilen zusammengesetztes Bodenbelagsmaterial 4, so z.B. Parkettbretter, Laminatbödenbretter od. dgl., aufgelegt, das gegebenenfalls mit einer oberen Verschleißschicht 5 versehen ist. Um dieses Material gegeneinander bzw. von der Wand 2 weg zu drücken, dient der federnde Abschnitt 7. Bei der Verlegung des Materials 4 wird dieses so nahe bis an die Wand 2 verlegt, daß der federnde Abschnitt 7 einen entsprechenden Druck auf das Material 4 ausübt. Im oberen Bereich trägt der Rückenteil 1 ferner einen Klemmteil 8, mit dem eine Sesselleiste bzw. eine Abdeckleiste 14 durch Aufstecken fest bzw. federnd festgehalten werden kann.

Fig.2 zeigt eine vorteilhafte Ausführungsform des erfindungsgemäßen Mehrzweckhalters; vom Rückenteil 1 geht dabei ein langgestreckter Steg bzw. plattenförmiger Schenkel 9 ab, der unterhalb des flächigen Materials 4 verlegt wird und dadurch dem Mehrzweckhalter stabilen Halt gegen ein seitliches Verkippen bietet. Der Schenkel 9 und der Rückenteil 1 schließen im wesentlichen einen rechten Winkel ein.
Fig.3 zeigt eine weitere Ausführungsform eines erfindungsgemäßen Mehrzweckhalters, bei dem vom federnden Abschnitt 7 unterhalb seines Anlagebereiches 25 an das zu verlegende Material 4 eine weitere Abbiegung 10 anschließt, die im wesentlichen parallel zum Boden 3 bzw. zu dem Schenkel 9 verläuft. Auf diese Weise erfolgt auch eine gewisse Führung des federnden Abschnittes 7 bzw. wird ein Ausweichen vermieden. Die Federwirkung des federnden Abschnittes 7 bzw. seine Länge bzw. der Winkel der Abbiegung 10 werden dabei derart bemessen, daß kein Hochheben des flächigen Materials 4 bei Auflage der Abbiegung 10 eintritt.

Fig.4 zeigt eine Ausführungsform eines erfindungsgemäßen Mehrzweckhalters, bei dem an den Klemmteil 8 nach oben zu eine Wandabstützfläche 11 anschließt; diese Wandabstützfläche 11 erstreckt sich im wesentlichen in derselben Ebene wie der Rückenteil 1 und hat den Zweck, den Klemmteil 8 nach seiner Einführung in eine Nut 15 der Abschlußleiste 14 in einer definierten Lage zu halten bzw. einem Verbiegen des Klemmteiles 8 nach oben entgegenzuwirken.

Fig.5 zeigt eine Ausführungsform ähnlich Fig.1 mit einem Klemmteil 8 in Form eines Klemmkopfes, der am Rückenteil 1 angebracht ist.

Zu bemerken ist, daß die Klemmteile verschiedenste Formen aufweisen können; die Klemmteile können einstückig mit dem Rückenteil 1 und/oder mit dem federnden Abschnitt 7 ausgebildet sein. Im wesentlichen besitzen die Klemmteile, wie sie z.B. in Fig.1,2,4,5,6a,7,8,14,16 und 18 dargestellt ist, entsprechend elastisches bzw. federndes Verhalten, um in eine Nut 15 einer Abschlußleiste 14 eingeführt zu werden, wie sie im Schnitt z.B. in Fig. 11 dargestellt ist. Aus diesem Grund besitzt der Klemmteil 8 entweder einen elastisch verbiegbaren Schaft 20, wie z.B. in Fig.7 und 8 dargestellt ist, oder einen elastisch verformbaren Klemmkopf (rechts in Fig.14), der in die Nut 15, die sich nach innen zu verbreitert, eingeführt werden kann, oder einen Klemmteil mit Federflächen 22,23, wie z.B. die Fig.11. Die Klemmteile 8 besitzen größeren Durchschnittsdurchmesser als die Breite der Nut, um nach einer elatischen Verformung im Inneren der Nut 15 der Abschlußleiste 14 einen entsprechenden Halt verleihen zu können.

Vorteilhaft ist es, den Klemmteil 8 derart zu gestalten, daß dieser zwei federelastisch gegeneinander zu bewegbare Klemmflächen 22 und 23 besitzt, die eine Dickenverringerung des Klemmteiles 8 beim Einführen in die Nut 15 der Abschlußleiste 14 ermöglichen und dann auseinander federn. Wie in Fig. 11 rechts zu erkennen ist, sind die Flächen 22 und 23 nach dem Einführen in die Nut 15 in Richtung des Pfeiles 24 federnd auseinander gegangen und ziehen bei Anlage an die aufeinander zu geneigten Nutinnenflächen 22' und 23' die Abschlußleiste 14 in Richtung auf die Wand 2 bzw. das Eck zwischen dem Fußboden 3 und der Wand 2.

Die Abschlußleiste 14 ist an ihrer unteren Schmalseite abgeschrägt. Der Schrägwinkel 19 beträgt dabei 5° bis 30° und bewirkt, daß die Abschlußleiste 14 mit ihrer vorderen unteren Kante 17 auf dem verlegten Material 4 aufliegt und mit ihrer oberen hinteren Kante 16 an der Wand 2 anliegt. Dieses Anliegen wird durch den Zug des Klemmteiles 8 auf die Abdeckleiste 14 sowie durch die Abschrägung der unteren Seitenfläche der Abschlußleiste 14 ermöglicht.

Besitzen die Klemmteile 8 federnde Stege 20 und im vorderen Bereich eine nach unten ragende Abbiegung 21, so kann in Ergänzung der Fig.7 ein rückgebogener Verlängerungsteil 26 (Fig.8) an der nach unten gebogenen Abbiegung 21 vorgesehen sein, der zusätzlich federnd auf den Steg 20 zu bzw. von diesem weg bewegbar ist.

In beiden Fällen liegt die Oberkante der Nut 15 auf dem Steg 20 auf und verformt diesen elastisch bzw. biegt diesen federnd durch. Das untere Ende der Abbiegung 21 liegt dabei auf der unteren Nutinnenfläche an, wodurch die Abschlußleiste nach unten auf das Material 4 gedrückt wird.

Fig.6 zeigt eine Ausführungsform, bei der der federnde Abschnitt 7 vom Rückenteil 1 im wesentlichen parallel zum Boden abgeht und aus diesem in Form eines Federbandes ausgestanzt ist. In seinem Endbereich trägt der federnde Abschnitt 7 eine Wandanlagefläche 13, sodaß der federnde Abschnitt 7 an seinen beiden Endbereichen abgestützt ist und mit seinem Federabschnitt dem verlegten Material 4 ausreichend Widerstand bieten kann. Mit einem plattenförmigen Schenkel 9 reicht dieser in Fig. 6 dargestellte Halter unter das flächige Material und liegt stabil am Boden bzw. an der Wand an. Im oberen Bereich des Rückenteiles 1 ist ein Klemmkörper 8, ähnlich Fig. 4, vorgesehen.

In Fig. 6a zeigt eine alternative Ausführungsform des Klemmkopfes 8, wie sie z.B. bei dem Kalter gemäß Fig.6 vorgesehen sein könnte. Dabei ist ein Kalter bzw. Steg 20, der federelastisch ist, auf entsprechende Weise mit dem Rückenteil 1 verbunden, z.B. angenietet. Der Klemmkopf des Klemmteiles 8 ist sodann, wie im Zusammenhang mit Fig.14 beschrieben, durch elastische Verformung in die Nut 15 der Abschlußleiste 14 einführbar.

Fig. 9 zeigt eine Ausführungsform, bei der von einem an die Wand angelegten Rückenteil 1 mit einem Schenkel 9 der federnde Abschnitt 7 zur Seite weg bzw. parallel zum Boden abgeht und in einer Wandanlagefläche 13 endet. Wiederum trägt der Rückenteil 1 in seinem oberen Bereich einen Klemmteil 8.

Fig.10 zeigt eine besonders vorteilhafte Ausführungsform eines erfindungsgemäßen Halters. Bei diesem Halter, der aus einem einzigen bandförmigen Federmetallteil(-band) ausgebildet ist, ist das eine Ende dieses Teiles durch Stanzen dreigeteilt; die beiden äußeren Schenkel dieses Bandes sind zur Ausbildung der federnden Abschnitte 7 nach unten abgebogen und letztlich in die Abbiegung 10 umgebogen. Der mittlere Teil des Ausgangsmaterials wird nach vorne bzw. vorne unten, schräg nach oben vorne, schräg nach oben hinten und schräg nach hinten unten zur Ausbildung des Klemmteiles 8 abgebogen und letztlich nach oben zur Ausbildung der Wandanlagefläche 11 abgebogen. Dieses Abbiegen erfolgt mit entsprechenden Biegemaschinen. Die Halteflächen 22 und 23 sind federnd gegeneinander bewegbar aufgrund des Abstandes D.

Fig.11 zeigt, wie bereits erwähnt, eine mit einem Halter gemäß Fig.10 festgehaltenen Abdeckleiste 14, die in einem Winkel 19 an ihrer unteren Schmalseite abgeschrägt ist. Die Nut 15 kann z.B. durch entsprechendes Nieten und folgendes Ausfräsen mit schiefgestellten Sägeblättern ausgenommen werden.

Fig.12 zeigt eine Ausführungsform eines erfindungsgemäßen Halters, der nicht symmetrisch aufgebaut ist; von einem band- bzw. plattenförmigen Federmetallteil wird das eine Ende zweigeteilt; der eine Teil wird zur Ausbildung des federnden Abschnitts 7 rückgebogen; der andere Teil wird zur Ausbildung des Klemmteiles 8 in entsprechender Weise abgekantet bzw. gebogen.

Fig. 13 zeigt die Rückansicht einer erfindungsgemäßen Abdeckleiste 14; die Abdeckleiste 14 ist an ihrer Rückseite entweder mit einer durchgehenden Nut 15 oder mit einer Anzahl von Nutabschnitten 15' versehen, sodaß an die Anordnung des Halters in Bezug auf die Abdeckleiste keine sonderlichen Rücksichten getroffen werden müssen. Der erfindungsgemäße Halter kann somit in entsprechend gewählten Abständen von z.B. einem halben Meter oder einem Meter verlegt werden; berücksichtigt wird dabei allenfalls die Stärke der Federwirkung des Abschnitts 7, die insbesondere form- und materialbedingt ist.

Fig. 15 zeigt eine weitere Ausführungsform eines erfindungsgemäßen Mehrzweckhalters; bei diesem Mehrzweckhalter ist in seinem Mittelbereich eine Ausstanzung vorgenommen worden, wobei der ausgestanzte bandförmige Teil zur Klemmeinrichtung 8 nach oben abgebogen wurde und letztlich nach oben zu zu einer Wandanlagefläche 11 verlängert wurde. Der federnde Abschnitt 7 wird von zwei Schenkeln gebildet, die in ihrem Endbereich miteinander verbunden sind und gemeinsam die Abbiegung 10 tragen, die im wesentlichen parallel zum Schenkel 9 verläuft.

Fig.16 zeigt eine weitere Ausführungsform eines erfindungsgemäßen Halters. Bei dieser Ausführungsform ist der Rückenteil 1 mit dem federnden Abschnitt 7 vernietet; das Vernieten erfolgt unter Verwendung des Haltesteges 20 für den Klemmkopf 8. Auch bei den anderen Ausführungsformen, z.B. gemäß Fig.15, könnten der Rückenteil 1 und der federnde Abschnitt 7 und/oder der Klemmteil 8 miteinander vernietet sein, wie Fig.18 zeigt.

Fig.17 zeigt eine Ausführungsform, bei der, ausgehend von einem Rückenteil 1, der federnde Abschnitt 7 vorerst zur Seite des Rückenteiles 1 hin im wesentlichen parallel zum Boden abgeht und dann vor dem Rückenteil 1 zurückgebogen ist und in einer Wandanlagefläche 13 endet.

Bevorzugt ist es, wenn der erfindungsgemäße Halter einstückig aus einem Metallband oder einer Metallplatte gefertigt ist, die insbesondere aus Federmetall besteht, um dem federnden Abschnitt 7 entsprechende Federwirkung zu verleihen. Möglich ist es auch, daß der Halter aus Kunststoff geformt bzw. gespritzt ist. Der Klemmteil 8 ist entweder einstückig mit dem Halter ausgebildet oder kann durch Schweißen, Nieten, Kleben, Aufstecken od.dgl. befestigt sein.

Wesentlich an dem Halter ist es, daß der Klemmteil 8 elastisch bzw. federelastisch verformbar ist, um so unter elastischer Verformung in die Nut 15 eindringen und dort seine ursprüngliche Gestalt bzw. im wesentlichen seine ursprüngliche Gestalt wieder annehmen und durch die Federwirkung seiner Flächen 22,23 die Abdeckleiste 14 in Richtung auf die Wand ziehen zu können. Dazu ist insbesondere vorgesehen, daß die seitlichen Innenflächen 22',23' der Nut 15 in einem Winkel aufeinander zu geneigt sind, welcher Winkel zwischen 20° und 60°, vorzugsweise zwischen 25° und 40°, gelegen ist und gut mit üblichen Werkzeugmaschinen herstellbar ist. Prinzipiell sind auch andere Nutenformen möglich, wie sie z.B. in Fig. 7 (asymmetrische Nut) und 8 (kreisförmige Nut) ausgebildet sind; auch derartige Nuten bieten die Möglichkeit, daß der Klemmteil 8 in die Nut eingeführt wird und die Abschlußleiste 14 nach unten drückt und gleichzeitig in Richtung auf die Wand 2 zieht.

Wie Fig.14 deutlicher zu entnehmen ist, sind der vom Rückenteil 1 zur Fläche 22 abgehende Abschnitt des Klemmteiles und der von der Fläche 23 in Richtung auf den Grundkörper rücklaufende Abschnitt des Klemmteiles in einem Abstand D voneinander entfernt; dieser Abstand D kann zusätzlich zu oder anstelle einer allenfalls vorhandenen federelastischen Verformbarkeit des Materials in Richtung des Klemmteiles 8 an sich vorgesehen sein, um den Klemmteil 8 leichter in die Nut 15 einführen zu können.

Zweckmäßig ist es ferner, wenn die Höhe der Mittellinie des Klemmteiles über der Oberfläche des Materials 4 kleiner ist als die Höhe zwischen der vorderen unteren Kante 17 der Abschlußleiste 14 und der Mittellinie der Nut 15.

Auf diese Weise wird Sorge getragen, daß die Abschlußleiste 14 in entsprechender Weise mit ihrer vorderen Kante 17 gegen das verlegte Material 4 gedrückt wird.

Ein weiterer Vorteil des erfindungsgemäßen Halters ist es, daß dieser schraubenlos angeordnet werden kann; es genügt zur Lagefixierung, den Halter unterhalb des zu verlegenden Materials 4 mit seiner Abbiegung 10 bzw. dem Schenkel 9 einzulegen.

Die Querschnittsform des Klemmteiles 8 ist, wie Fig. 14 zu entnehmen ist, in beliebigen Formen realisierbar; wesentlich ist, daß die erwähnte Querschnittsform Zug auf die Abschlußleiste 14 in Richtung auf den Klemmteil 8 ausüben kann. Für den federnden Abschnitt 7 ist es lediglich wichtig, daß dieser einem vom Rückenteil 1 weggerichteten Druck ausüben kann.

## Patentansprüche

1. Halter mit zumindest einem federnden, insbesondere band-, platten- oder stegförmigen Abschnitt (7), mit dem auf dem Boden (3) verlegtes flächiges Material (4), z.B. Parkettplatten, Bretter, Laminatbodenplatten od.dgl., in Abstand von einer Wand (2) gedrückt bzw. im Abstand von dieser gehalten bzw. gegeneinandergedrückt wird, dadurch gekennzeichnet, daß der federnde Abschnitt (7) von einem an die Wand (2) anlegbaren, insbesondere flachen, platten- oder stegförmigen Rückenteil (1) getragen ist, welcher Rückenteil (1) zumindest einen Klemmteil (8) zur Halterung bzw. zum Aufrasten einer insbesondere in Kontakt mit der Wand (2) und/oder der Oberfläche des flächigen Materials (4) stehenden Abschlußleiste (14) trägt.

2. Halter nach Anspruch 1, dadurch gekennzeichnet, daß der Rückenteil (1) und der Abschnitt (7) einstückig aus Metall, insbesondere Federmetall, gefertigt oder aus Kunststoff geformt bzw. gespritzt ist.

3. Halter nach Anspruch 1 oder 2, dadurch gekennzeichnet, daß von dem Rückenteil (1), insbesondere von seinem oberem Endbereich, zumindest ein federnder bis in den Bodenbereich reichender Abschnitt (7) nach unten abgeht oder abgebogen ist.

4. Halter nach einem der Ansprüche 1 bis 3, dadurch gekennzeichnet, daß der Klemmteil (8) vom Rückenteil (1), insbesondere von dessen oberen Endbereich, auskragt.

5. Halter nach einem der Ansprüche 1 bis 4, dadurch gekennzeichnet, daß vom Grundkörper (1) zumindest ein federnder Abschnitt (7) im wesentlichen parallel zum Boden zur Seite abgeht bzw. zur Seite abgebogen ist, welcher Abschnitt (7) in Richtung auf das verlegte Material (4) gekrümmt ist und an welchen Abschnitt (7) ein gegebenenfalls ebener Endbereich (13) zur Abstützung an der Wand anschließt.

6. Halter nach einem der Ansprüche 1 bis 5, dadurch gekennzeichnet, daß der federnde Abschnitt (7) aus dem Grundkörper (1) ausgestanzt ist.

7. Halter nach einem der Ansprüche 1 bis 6, dadurch gekennzeichnet, daß der federnde, band- bzw. stegförmige Abschnitt (7) mit dem Rückenteil (1) einen spitzen Winkel (19) von 5° bis 40°, insbesondere von 10° bis 30°, einschließt.

8. Halter nach einem der Ansprüche 1 bis 7, dadurch gekennzeichnet, daß im unteren Endbereich des Rückenteiles (1) in einem im wesentlichen rechten Winkel zumindest ein, vorzugsweise langgestreckter, insbesondere steg- bzw. plattenförmiger, Schenkel (9), abgeht, der unterhalb des zu verlegenden Materials (4) anzuordnen ist.

9. Halter nach einem der Ansprüche 1 bis 8, dadurch gekennzeichnet, daß an den federnden Abschnitt (7) in Anschluß an seinen Anlagebereich (25) an die Seitenflächen des zu verlegenden Materials (4) eine Abbiegung (10) anschließt, die im wesentlichen parallel zum Boden (3) bzw. zu dem Schenkel (9) verläuft und unterhalb des zu verlegenden Materials (4) anzuordnen ist.

10. Halter nach einem der Ansprüche 1 bis 9, dadurch gekennzeichnet, daß die mit dem Klemmteil (8) zu befestigende Abschlußleiste (14) in ihrer Rückwand eine längsverlaufende Nut (15) aufweist, deren Querschnitt mit zunehmender Tiefe bis zu einem Maximalwert zunimmt, wobei der Abstand der beiden Außenkanten der Nut (15) kleiner ist als die größte Querschnittdicke des Klemmteiles (8).

11. Halter nach einem der Ansprüche 1 bis 10, dadurch gekennzeichnet, daß der Klemmteil (8) zumindest zwei einander gegenüberliegend federnd gegeneinander- bzw. zusammendrückbare Klemmflächen (22,23) aufweist, die an die schräg verlaufenden Seitenflächen (22',23') der Nut (15,15') anlegbar sind, oder daß der Klemmteil (8) rautenförmigen, quadratischen, runden od.dgl., durch Biegen oder Kanten hergestellten Querschnitt besitzt und gegebenenfalls von einem am Rückenteil (1) befestigten oder einstückig abgehenden Metallband oder von einem am Rückenteil (1) befestigten elastisch verformbaren Klemmkopf aus Kunststoffmaterial od.dgl., gebildet ist, oder daß der Klemmteil (8) einen vom Rückenteil (1) nach vorne auskragenden Steg (20) mit einer nach unten gerichteten Verlängerung (21) umfaßt und daß gegebenenfalls unter gleichzeitiger Durchbiegung bzw. Verspannung des Steges (20) aufgrund der Anlage der oberen Kante der Nut (15) gegen den Steg (20) das Ende der Verlängerung (21) an die untere Seitenfläche (22') der Nut (15) angedrückt ist.

12. Halter nach einem der Ansprüche 1 bis 11, dadurch gekennzeichnet, daß der Klemmteil (8) nach oben in eine Wandabstützfläche (11) fortgesetzt ist, die sich im wesentlichen in derselben Ebene wie der Rückenteil (1) erstreckt.

13. Halter nach einem der Ansprüche 1 bis 12, dadurch gekennzeichnet, daß der Halter aus einem Metallband bzw. -platte ausgestanzt ist, die in einem Endbereich in Längsrichtung in eine Anzahl von Teilen, insbesondere in drei gleich breite Teile, unterteilt ist, wobei zumindest einer der Teile, vorzugsweise die beiden außen liegenden Teile, zur Ausbildung des federnden Abschnittes (7) in Richtung auf den Rückenteil (1) zurückgebogen ist und der (die) verbleibende(n) Teil(e) zu dem auskragenden Klemmteil (8) und gegebenenfalls zu der Wandabstützfläche (11) geformt bzw. abgebogen ist (sind).

14. Halter nach einem der Ansprüche 1 bis 13, dadurch gekennzeichnet, daß die untere Schmalseite (18) der Abschlußleiste (14) geschrägt, vorteilhafterweise in einem Winkel (19) von 5° bis 30°, vorzugsweise 10° bis 20°, abgeschrägt bzw. in Richtung auf die Nut (14) geneigt, verläuft.

15. Halter nach einem der Ansprüche 1 bis 14, dadurch gekennzeichnet, daß die Höhe der Mittellinie des Klemmteiles (18) über der Materialoberfläche kleiner ist als die Höhe zwischen der vorderen unteren Kante (17) der Abschlußleiste (14) und der Mittellinie der Nut (15).

16. Halter nach einem der Ansprüche 1 bis 15, dadurch gekennzeichnet, daß der Halter in Bezug auf die Längsmittelachse des Rückenteiles (1) symmetrisch ausgebildet ist.

17. Halter nach einem der Ansprüche 1 bis 16, dadurch gekennzeichnet, daß die Abschlußleiste an ihrer Rückseite eine Anzahl von längs verlaufenden Nuten (15) oder eine durchgehende längsverlaufende Nut (15') aufweist, welche Nut bzw. Nuten sich nach innen zu erweitert bzw. erweitern, und daß gegebenenfalls die untere Seitenfläche (18) der Abschlußleiste (14) geschrägt ist, vorzugsweise in einem Winkel (19) von 5° bis 30°, insbesondere von 10° bis 20°, zur Oberfläche der Abschlußleiste (14) auf die Nut (15) zu geneigt verläuft.

## Claims

1. A support comprising at least one resilient portion (7), particularly being in the shape of a strip, plate or web, by which planar material (4) installed on a floor (3), e.g. parquetry, panels, lamination floor plates or the like, is pressed into spaced relationship from a wall (2) or is retained in spaced relationship from it or is pressed together, respectively, characterized in that the resilient section (7) is supported by a back portion (1) to be engaged with the wall (2), and especially being flat, plate-like or web-like, said back portion (1) bearing at least one clamping portion (8) for holding or arresting an edge strip (14), particularly contacting said wall (2) and/or a surface of said planar material (4).

2. Support according to claim 1, characterized in that the back portion (1) and said section (7) are integrally made of metal, especially spring metal, or are formed or moulded of plastic.

3. Support according to claim 1 or 2, characterized in that at least one resilient section (7) reaching up to the bottom region extends or is bent downwards from said back portion (1), particularly from its upper end region.

4. Support according to any of claims 1 to 3, characterized in that the clamping portion (8) cantilevers from said back portion (1), in particular from its upper end region.

5. Support according to any of claims 1 to 4, characterized in that at least one resilient section (7) extends from the basic body (1) and substantially parallel to the bottom in lateral direction or is bent sidewards, said section (7) being bent in a direction towards the material (4) installed, an optionally flat terminal region (13) being connected to said section (7) for propping against the wall.

6. Support according to any of claims 1 to 5, characterized in that the resilient section (7) is punched out of the basic body (1).

7. Support according to any of claims 1 to 6, characterized in that the resilient strip-like or web-like section (7) forms an acute angle (19) of 5° to 40°, particularly of 10° to 30°, with said back portion.

8. Support according to any of claims 1 to 7, characterized in that at least one, preferably elongated, particularly web- or plate-like, leg (9), to be located underneath the material (4) to be installed, extends from a lower terminal region of said back portion (1) at substantially right angles.

9. Support according to any of claims 1 to 8, characterized in that a bending (10) joins to said resilient section (7) following its engaging area (25) for the lateral surfaces of the material (4) to be installed, which bending extends substantially parallel to the floor (3) or to said leg (9) and is to be located underneath the material (4) to be installed.

10. Support according to any of claims 1 to 9, characterized in that the edge strip (14) to be fastened by said clamping portion (8) in its back wall has a longitudinally extending groove (15) whose cross-section increases with increasing depth up to a maximum value, the distance of the two outer edges of the groove (15) being smaller than the maximum thickness of the cross-section of said clamping portion (8).

11. Support according to any of claims 1 to 10, characterized in that the clamping portion (8) comprises at least two opposite clamping surfaces (22,23) being resiliently compressible against each other which are engageable with the inclined lateral surfaces of the groove (15,15'), or that the clamping portion (8) has a cross-section in the shape of a diamond, a square or being rounded or the like, and being made by bending or by turning over, optionally being formed by a metallic strip attached to the back portion (1) or extending integrally from it, or by a resiliently deformable clamping head of plastic material attached to the back portion (1), or that the clamping portion (8) comprises a web (20) which cantilevers forewards from the back portion (1) and has a downwards directed prolongation (21), and that optionally the end of the prolongation (21) is pressed against the lower lateral surface (22') of the groove (15), at the same time bending and spanning the web (20) due to engagement of the upper edge of the groove (15) with the web (20).

12. Support according to any of claims 1 to 11, characterized in that the clamping portion (8) is prolonged at its top to form a propping surface (11) extending substantially in the plane of the back portion (1) for propping against the wall.

13. Support according to any of claims 1 to 12, characterized in that the support is punched out of a metallic strip or plate subdivided in longitudinal direction into a predetermined number of portions, particularly into three portions of equal width, in an end region, at least one of these portions, preferably the two external portions, being bent backwards towards the back portion (1),thus forming said resilient section (7), while the remaining portion or portions are shaped or bent to form said cantilevering clamping portion (8) and optionally said wall propping surface (11).

14. Support according to any of claims 1 to 13, characterized in that the lower narrow edge surface (18) of the edge strip (14) is inclined, advantageously inclined at an angle (19) of 5° to 30°, preferably of 10° to 20°, thus, extending obliquely in the direction towards said groove (14).

15. Support according to any of claims 1 to 14, characterized in that the height of a centre line of said clamping portion (18) above the surface of the material is smaller than the height between the lower front edge (17) of the edge strip (14) and the centre line of said groove (15).

16. Support according to any of claims 1 to 15, characterized in that the support is symmetric with respect to the longitudinal central axis of said back portion (1).

17. Support according to any of claims 1 to 16, characterized in that the edge strip comprises a predetermined number of lengthwise extending grooves (15) or a single continuous lengthwise extending groove (15'), said groove or grooves enlarging to its interior, and that optionally the lower edge surface (18) of the edge strip (14) is inclined, and preferably extends at an angle (19) of 5° to 30°, particularly of 10° to 20°, with respect to the outer surface of said edge strip (14) being inclined towards said groove (15).

## Revendications

1. Support comprenant au moins une section (7) élastique, spécialement sous forme de bande, de plaque ou d' entretoise par laquelle un matériau plane (4) posé sur le sol (3), par ex. lames de parquet, planches, parquet laminé de sol ou similaires, est appuyé à distance d'un mur (2) ou encore mis à distance de celui-ci ou encore appuyé l'un contre l'autre, caractérisé en ce que la section élastique (7) est supportée par une pièce dorsale (1) applicable contre le mur (2), notamment de forme plane, de plaque ou en forme d'entretoise, cette pièce dorsale (1) portant au moins une pièce de serrage (8) pour la fixation, respectivement pour l' encliquetage d'une plinthe de finition (14), notamment en contact avec le mur (2) et/ou avec la surface du matériau plane (4).

2. Support selon revendication 1, caractérisé en ce que la pièce dorsale (1) et la section élastique (7) sont fabriquées ou formées respectivement injectées en une seule pièce de métal ou en matériau synthétique.

3. Support selon revendication 1 ou 2, caractérisé en ce que partant de la pièce dorsale (1), en particulier de sa partie extrême supérieure, au moins une section élastique (7) s'étendant jusqu'à la région du sol se prolonge ou se plie vers le bas.

4. Support selon une des revendications 1 à 3, caractérisé en ce que la pièce de serrage (8) est en saillie de la pièce dorsale (1), particulièrement partant de sa région supérieure.

5. Support selon une des revendications 1 à 4, caractérisé en ce que partant de la pièce dorsale (1) au moins une section élastique (7) s'étend essentiellement parallèlement au sol vers le côté respectivement est pliée vers le côté, section (7) qui est courbée en direction du matériau posé (4), et laquelle section (7) comprend une zone finale (13), qui est, le cas échéant, plate, pour le soutien contre le mur.

6. Support selon une des revendications 1 à 5, caractérisé en ce que la section élastique (7) est estampée à partir du corps de base (1).

7. Support selon une des revendications 1 à 6, caractérisée en ce que la section élastique (7) sous la forme de bande ou d'entretoise forme un angle aigu (19) de 5° à 40°, spécialement de 10° à 30°, avec la pièce dorsale (1).

8. Support selon une des revendications 1 à 7, caractérisée en ce que dans la zone finale inférieure de la pièce dorsale (1) sort dans un angle essentiellement droit au moins un jambage (9), de préférence de forme allongée et spécialement de forme d'entretoise ou de plaque, qui est à arranger en dessous du matériau à poser (4).

9. Support selon une des revendications 1 à 8, caractérisée en ce que suivant la section élastique (7) et en jonction à sa zone de contact (25) avec les surfaces latérales du matériau à poser (4) s'attache un pli (10) qui est essentiellement parallèle au sol (3) respectivement au jambage (9) et qui est à placer en-dessous du matériau à poser (4).

10. Support selon une des revendications 1 à 9, caractérisée en ce que la plinthe de finition (14) à fixer sur la pièce de serrage (8) comprend une rainure longitudinale (15) dans sa paroi arrière dont la section augmente avec la profondeur jusqu'à une valeur maximale, la distance des deux arrêtes extérieures de la rainure (15) étant plus petite que l'épaisseur maximale de la section latérale de la pièce de serrage (8).

11. Support selon une des revendications 1 à 10, caractérisée en ce que la pièce de serrage (8) comprend au moins deux surfaces de serrage (22, 23) opposées pouvant être pressées ou comprimées d'une manière élastique l'une vers l' autre, qui sont applicables le long des surfaces latérales et obliques (22', 23') de la rainure (15, 15'), ou que la pièce de serrage (8) possède une section en forme de losange, de carré, ronde ou équivalente, fabriquée par pliage ou serrage, formée le cas échéant à partir d'une bande métallique fixée sur la pièce dorsale (1) ou s'étendant d'une seule partie de celle-ci, ou d'une tête de serrage élastiquement déformable en matière plastique ou similaire fixée sur la pièce dorsale (1), ou que la pièce de serrage (8) comprend une entretoise (20) en saillie de la pièce dorsale (1) vers l'avant avec une prolongation (21) dirigée vers le bas et que, le cas échéant, l'extrémité de la prolongation (21) à cause de l'application de la arête supérieure de la rainure (15) contre l'entretoise (20) est appuyée contre la surface latérale (22') de la rainure (15).

12. Support selon une des revendications 1 à 11, caractérisée en ce que la pièce de serrage (8) se prolonge vers le haut en une surface d'appui contre le mur (11) qui s'étend essentiellement dans le même plan que la pièce dorsale (1).

13. Support selon une des revendications 1 à 12, caractérisée en ce que le support est estampée à partir d'une bande respectivement d'une plaque en métal qui est séparée dans sa zone de terminaison en direction longitudinale en un nombre de parties, spécialement en trois parties de même largeur, au moins une de ces parties, de préférence les deux parties situées aux extrémités, étant repliées pour la formation de la section élastique (7) en direction de la pièce dorsale (1) et où la pièce restante ou les pièces restantes sont formées en la pièce de serrage (8) formant saillie et, le cas échéant, en la surface d'appui contre le mur (11).

14. Support selon une des revendications 1 à 13, caractérisée en ce que le côté inférieur étroite (18) de la plinthe de finition (14) s'étend de manière oblique, avantageusement sous un angle (19) de 5° à 30°, de préférence de 10° à 20°, biseautée ou inclinée en direction de la rainure (14).

15. Support selon une des revendications 1 à 14, caractérisée en ce que la hauteur de la ligne de milieu de la pièce de serrage (18) sur la surface du matériau est plus petite que la hauteur entre l'arête avant inférieure (17) de la plinthe de finition (14) et la ligne de milieu de la rainure (15).

16. Support selon une des revendications 1 à 15, caractérisée en ce que le support est formée d'une manière symétrique par rapport à l'axe longitudinal du milieu de la pièce dorsale (1).

17. Support selon une des revendications 1 à 16, caractérisée en ce quela plinthe de finition comprend sur sa face dorsale un nombre de rainures (15) longitudinales ou une rainure (15') longitudinale continue, laquelle rainure ou lesquelles rainures s'élargi respectivement s'élargissent vers l'intérieur, et que le cas échéant la surface latérale inférieure (18) de la plinthe de finition (14) est oblique, de préférence penchée sous un angle (19) de 5° à 30°, particulièrement de 10° à 20°, à la surface de la plinthe de finition (14) et vers la rainure (15).
